# EUROPÄISCHE PATENTSCHRIFT

(11) **EP 0 978 113 B1**
(45) Veröffentlichungstag und Bekanntmachung des Hinweises auf die Patenterteilung: **07.11.2001**
(21) Anmeldenummer: 98920535.6
(22) Anmeldetag: 17.04.1998
(51) Int. Cl.: G09F 15/00

(54) **WECHSELVORRICHTUNG FÜR WERBEPLAKATE IN WERBESÄULEN**
DEVICE FOR CHANGING ADVERTISING POSTERS IN ADVERTISING PILLARS
DISPOSITIF INVERSEUR POUR AFFICHES PUBLICITAIRES DANS DES COLONNES PUBLICITAIRES

(30) Priorität: 22.04.1997 DE 29707187 U
(43) Veröffentlichungstag der Anmeldung: 09.02.2000
(73) Patentinhaber: Kreft, Rolf, 17166 Teterow (DE); Kittel, Uwe, 17166 Teterow (DE); Stelzer, Wolfgang, 17166 Teterow (DE); Zaun, Horst, 25337 Elmshorn (DE)
(72) Erfinder: ZAUN, Horst, D-25337 Elmshorn (DE)
(74) Vertreter: Richter, Werdermann & Gerbaulet
(86) Internationale Anmeldenummer: EP9802249
(87) Internationale Veröffentlichungsnummer: WO9848400

(56) Entgegenhaltungen:
- WO-A-93/07607
- WO-A-96/08808
- DE-U- 29 503 371
- DE-U- 29 707 187
- GB-A- 233 093

## Beschreibung

Die Erfindung betrifft eine Wechselvorrichtung für Werbeplakate, Bilder, Anzeigetafeln o. dgl. nach dem Oberbegriff der Ansprüche 1 und 2.

Es ist bekannt, Werbesäulen mit Plakaten, Bilder u. dgl. zu versehen, die außenwandseitig aufgeklebt werden oder bei denen fensterartige Flächen oder Fensterausschnitte vorgesehen sind, in deren Bereichen die Werbeplakate, Bilder o. dgl. angeordnet sind. Die Größe der zur Verfügung gestellten Werbeflächen ist vorgegeben, so dass nur ein Werbeplakat unterbringbar ist, das nach einer angemessenen Zeit gegen ein neues aktuelles Werbeplakat ausgetauscht wird. Um die Werbewirksamkeit zu erhöhen, bestehen die Werbeplakate aus lichtdurchlässigem Material und werden ausgeleuchtet bzw. lichtdurchstrahit von einer Lichtquelle im Innenraum der Werbesäule, die einen runden oder vieleckigen Querschnitt aufweisen kann. Auch nicht lichtdurchlässige Werbeplakate werden in derartigen Werbesäulen eingesetzt, die dann, um sie auch in der Dunkelheit sichtbar zu machen, mittels Außenleuchten angestrahlt werden.

Durch die WO-A-96 108 808 ist eine Wechselvorrichtung für Werbeplakate, Bilder, Anzeigetafeln o. dgl. in einer runden Werbesäule mit in diesen ausgebildeten Fensterflächen bekannt.

Diese Wechselvorrichtung für Werbeplakate ermöglicht nicht, die in ihrer Größe vorgegebene Werbefläche so zu vergrößem, dass in wechselnder Folge zwei verschiedenartig gestaltete Werbeplakate dem Betrachter zur Verfügung gestellt werden.

Aufgabe der vorliegenden Erfindung ist es, eine Wechselvorrichtung für Werbeplakate, Bilder, Anzeigetafeln o. dgl. gemäß der eingangs beschriebenen Art zu schaffen, die es ermöglicht, die in ihrer Größe vorgegebene Werbefläche so zu vergrößem, dass in wechselnder Folge zwei verschiedenartig gestaltete Werbeplakate oder Bilder dem Betrachter zur Verfügung gestellt werden.

Gelöst wird diese Aufgabe durch eine Wechselvorrichtung mit den in den Ansprüchen 1 und 2 angegebenen Merkmalen.

Hiernach besteht nach Anspruch 1 die Wechselvorrichtung aus einem elliptischen Hohlkörper. Der Drehantrieb der Wechselvorrichtung ist auf einem Linearschlitten angeordnet, dessen Verschieberichtung durch die Mittelachse der Werbesäule verläuft. Außerdem trägt der Hohlkörper bzw. Plakatträger an seinem einen äußeren Ende eine Führungsrolle, die in einer Zwangsführung entsprechend der Wandform der Werbesäule abläuft, so dass bei eingeschaltetem Drehantrieb die Führungsrolle an dem Hohlkörper bzw. Plakatträger in ihrer Zwangsführung die Kontur der Werbesäule bei gleichzeitiger Überführung des Linearschlittens zum Ausweichen in Richtung der Mitte der Werbesäule abläuft, wobei nach 90° der Linearschlitten nach außen gezogen wird, so dass nach 180° der Drehpunkt des Hohlkörpers bzw. Plakatträgers in der Ausgangsstellung bei gleichzeitigem Bildwechsel liegt.

Eine gleiche Ausgestaltung entsprechend der Wechselvorrichtung gemäß Anspruch 1 sieht Anspruch 2 vor, doch ist bei der in diesem Anspruch angegebenen Wechselvorrichtung der die Plakate tragende Hohlkörper rechteckförmig bzw. stabförmig ausgebildet.

Vorteilhafte Ausgestaltungen der Erfindung sind in den Unteransprüchen gekennzeichnet.

Hiernach bestehen die Hohlkörper bei einer bevorzugten Ausführungsform aus transparentem oder glasklarem Material und weisen in ihren Innenräumen mindestens eine Leuchtquelle auf. Bei dieser Ausführungsform sind die an die Hohlkörper angehängten Plakate aus lichtdurchlässigem Material gefertigt.

Mit der erfindungsgemäß ausgebildeten Wechselvorrichtung ist es möglich, vorgegebene Werbeflächen an einer Werbesäule umfassend auszunutzen, indem durch die Wechselvorrichtung die Möglichkeit geschaffen wird, zwei verschiedene Werbeplakate, Bilder oder Anzeigetafeln dem Beschauer zur Verfügung zu stellen und zwar in einer wechselnden Folge, deren Zeiträume steuerbar sind. Die Kosten für eine erworbene Werbefläche werden dadurch niedrig gehalten, da für die Fläche von zwei Werbeplakaten nur eine einzige Werbefläche erforderlich ist. Hinzu kommt, daß die Wechselvorrichtung mühelos und ohne großen technischen Aufwand im Innenraum einer Werbesäule angebracht werden kann. Die Werbesäule ist mit fensterartigen Flächen oder Fensterausschnitten versehen, in deren Bereich dann die Wechselvorrichtung im Innenraum der Werbesäule angeordnet ist, so daß die an den Außenflächen der Hohlkörper der Wechselvorrichtung angebrachten Werbeplakate im Bereich dieser Fensterflächen oder Fensterausschnitte der Werbesäule zu liegen kommen. Neben Werbeplakaten, Bildern, Anzeigetafeln oder dergleichen können die Hohlkörper auch Stadtpläne, Ortsinformationen und dergleichen aufweisen. Die sonst bei einer viereckigen Werbesäule zur Verfügung stehenden bzw. zur Verfügung gestellten Werbefläche werden vermittels der Wechselvorrichtung verdoppelt, so daß in diesem Falle acht Werbeplakate in der Werbesäule untergebracht werden können. Die Größe der Hohlkörper bzw. Plakatträger richtet sich jeweils nach der Größe des Durchmessers und der Ausgestaltung der Werbesäule. Die Anzahl der in einer Werbesäule unterzubringenden Wechselvorrichtungen richtet sich u.a. nach der Anzahl der zur Verfügung stehenden Seitenflächen der Werbesäule.

Ausführungsbeispiele der Erfindung werden nachstehend anhand der Zeichnungen näher erläutert. Es zeigen
- Fig. 1: in einer Ansicht von oben eine in einer Werbesäule angeordnete Wechselvorrichtung mit einem elliptischen Hohlkörper als Träger für Werbeplakate und
- Fig. 2: in einer Ansicht von oben eine weitere Ausführungsform einer Wechselvorrichtung mit einem rechteckigen Hohlkörper als Träger für Werbeplakate.

Die in Fig. 1 dargestellte Wechselvorrichtung 100 besteht aus einem elliptischen Hohlkörper 10, dessen Hohlkörperseitenflächen 11, 12 als Träger für Werbeplakate 20, 21 ausgebildet sind und die mit Halterungen, z.B. in Form von Klemmhalterungen oder Hafthalterungen, versehen sind, um die Werbeplakate 20, 21 an den Hohlkörperseitenflächen 11, 12 anbringen zu können. Diese Werbeplakate 20, 21 bestehen aus lichtdurchlässigem Material, jedoch auch lichtundurchlässiges Material kann für die Herstellung der Werbeplakate Verwendung finden.

Die Wechselvorrichtung 100 ist im Innenraum einer bei 50 angedeuteten Werbesäule angeordnet, die bei der Ausführungsform gemäß Fig. 1 zylindrisch ausgebildet ist, d.h. einen kreisförmigen Querschnitt aufweist. Die Anordnung der Wechselvorrichtung 100 ist dabei derart, daß der eine elliptische Form aufweisende Hohlkörper 10 mit einer seiner beiden Hohlkörperseitenflächen im Wandungsbereich der Werbesäule 50 zu liegen kommt. Die Bogenführung der Hohlkörperseitenflächen 11, 12 des Hohlkörpers 10 entspricht in etwa dem bogenförmigen Verlauf der Wand der Werbesäule 50, d.h. dem Kreisbogenabschnitt der Hohlkörperseitenfläche 11 bzw. 12 liegt in etwa der gleiche Radius zugrunde, der dem Umfangskreis der Werbesäule 50 entspricht.

Im Innenraum des Hohlkörpers 10 ist eine Lichtquelle angeordnet. Der Hohlkörper 10 selbst besteht aus lichtdurchlässigem Material, beispielsweise einem Kunststoff. Bei dieser Ausgestaltung des Hohlkörpers 10 sind die an seinen Hohlkörperseitenflächen 11, 12 aufgehängten Werbeplakate 20, 21 aus lichtdurchlässigem Material gefertigt, so daß die Werbeplakatflächen ausgeleuchtet werden. In dem Fall, bei dem die Werbeplakate 20, 21 aus lichtundurchlässigem Material bestehen, ist die Werbesäule 50 mit in der Zeichnung nicht dargestellten Außenleuchten versehen, so daß die Außenwandflächen der Werbeplakate 20, 21 für den Betrachter ausgeleuchtet werden können.

Die Anordnung der beiden Werbeplakate 20, 21 an den beiden Hohlkörperseitenflächen 11, 12 des Hohlkörpers 10 ist derart, daß das eine Werbeplakat 20 dem Betrachter zugewandt und das andere Werbeplakat 21 dem Betrachter abgewandt und ins Innere der Werbesäule 50 zeigend ist.

Der Hohlkörper 10 bzw. Plakatträger ist in seiner Mittelachse 13 an einem Drehantrieb 15 befestigt, der auf einem Linearschlitten 16 angeordnet ist, dessen Verschieberichtung X durch die Mittelachse der Werbesäule 50 verläuft.

Der Hohlkörper 10 bzw. Plakatträger trägt an seinem äußeren Ende 10a eine Führungsrolle 30, die in einer Zwangsführung 35 entsprechend der Wandform der Werbesäule 50 abläuft. Der Linearschlitten 16 ist in bzw. an Führung 17, 18 geführt.

Wird der Drehantrieb 15 eingeschaltet, dann wird der Hohlkörper 10 aus seiner Ausgangsstellung A in Pfeilrichtung X1 über die Stellungen B, C, D, E, F, G in seine Ausgangsstellung zurückbewegt, so daß das in der Ausgangsstellung A dem Betrachter zugekehrte Werbeplakat 20 in den Innenraum der Werbesäule 50 bewegt wird, während das bei der Stellung A des Hohlkörpers 10 dem Betrachter abgewandte Werbeplakat 21 in die dem Betrachter zugekehrte Stellung bewegt wird. Bei diesem Bewegungsvorgang läuft die Führungsrolle 30 in ihrer Zwangsführung 35 die Kontur der Werbesäule ab und bringt den Linearschlitten 16 zum Ausweichen in Richtung Mitte der Werbesäule 50. Nach 90° wird der Linearschlitten 16 wieder nach außen gezogen; nach 180°-Drehung befindet sich der Drehpunkt des Hohlkörpers 10 wieder in der Ausgangsstellung A. Das vorher nach innen zugewandte Werbeplakat 21 zeigt nunmehr nach außen zum Betrachter. Die gleiche Bewegung des Hohlkörpers 10 ist auch dadurch erreichbar, indem die Führungsrolle 30 in ihrer Zwangsführung 35 nicht in Pfeilrichtung X2 bewegt wird, sondern von einer zur anderen Seite gezogen wird. Durch diese Möglichkeit des Bildwechsels ist es möglich, in kürzester Zeit dem Betrachter ein anderes Werbeplakat zur Verfügung zu stellen.

Der Hohlkörper 10 der Wechselvorrichtung 100 kann mit seinen Hohlkörperseitenflächen 11, 12 als Träger für zwei Werbeplakate 20, 21 ausgebildet sein. Die Werbeplakate 20, 21 sind dann mittels geeigneter Mittel an den Hohlkörperseitenflächen 11, 12 gehalten. Nach einer weiteren Ausführungsform kann der Hohlkörper 10 selbst als zweiflächiges Werbeplakat ausgebildet werden, d.h. die Hohlkörperseitenwände bilden selbst die Werbeplakate 20, 21, so daß quasi der Hohlkörper 10 nur aus zwei Werbeplakatzuschnitten besteht, die ellipsenförmig zu einem Hohlkörper zusammengefügt sind. Ein derart aus Werbeplakaten 20, 21 gebildeter Hohlkörper 10 ist ebenfalls an einem seiner freien äußeren Enden 10a mit der Führungsrolle 30 versehen, um den Bewegungsablauf vollziehen zu können, wie dieser vorangehend beschrieben ist. Ein so als Werbeplakat ausgebildeter Hohlkörper 10 besteht vorteilhafterweise aus lichtdurchlässigem Material. Und auch bei dieser Ausführungsform ist im Innenraum 10b des Hohlkörpers 10 mindestens eine Lichtquelle angeordnet.

Die Wechselvorrichtung 100 bei der in Fig. 2 gezeigten Ausführungsform ist bis auf die Formgebung des Hohlkörpers 10 entsprechend der zu Fig. 1 beschriebenen Wechselvorrichtung ausgebildet. Bei der in Fig. 2 gezeigten Ausführungsform weist die Wechselvorrichtung 100 einen rechteckigen bzw. stabförmigen Hohlkörper 10' auf, dessen parallel zueinander verlaufende, sich gegenüberliegende Hohlkörperseitenflächen 11, 12 außenseitig Werbeplakate 20, 21 tragen. An seinem äußeren Ende 10'a trägt der Hohlkörper 10' die Führungsrolle 30. Auch dieser Hohlkörper 10' ist in seiner Mittelachse 13 an einem Drehantrieb 15 befestigt. Dieser Drehantrieb 15 ist auf einem Linearschlitten 16 angeordnet, dessen Verschieberichtung X durch die Mittelachse der Werbesäule 50 verläuft, die bei dem in Fig. 2 gezeigten Ausführungsbeispiel als vieleckige Werbesäule ausgebildet ist, so daß in der Betrachtungsstellung der Hohlkörper 10' parallel zur Seitenwand 50a der Werbesäule 50 verlaufend angeordnet ist. Auch am äußeren Ende 10'a des Hohlkörpers 10' ist die Führungsrolle 30 angeordnet, die in einer Zwangsführung 35 entsprechend der Form der Werbesäule 50 abläuft. Die Führung des Linearschlittens 16 erfolgt in bzw. an Führungen 17, 18.

Wird auch bei der Wechselvorrichtung nach Fig. 2 mit dem rechteckigen bzw. stabförmigen Hohlkörper 10' der Drehantrieb 15 eingeschaltet, dann läuft die Führungsrolle 30 in ihrer Zwangsführung 35 die Kontur der Werbesäule ab und bringt den Linearschlitten 16 zum Ausweichen in Richtung Mitte der Werbesäule. Nach 90° wird der Linearschlitten 16 wieder nach außen gezogen; nach 180° befindet sich der Drehpunkt des Hohlkörpers wieder in Ausgangsstellung, so daß das vorher nach innen gewandte Werbeplakat 21 nach außen zum Betrachter zeigt.

Auch der Hohlkörper 10' kann selbst als Werbeträger wie auch der Hohlkörper 10 ausgebildet sein. Die beiden Wandflächen des Hohlkörpers 10' sind dann als Werbeplakate ausgebildet.

Der Drehantrieb 15 für den Hohlkörper 10 bzw. 10' ist mit einer in der Zeichnung nicht dargestellten Zeitsteuereinrichtung versehen, über die das Wechseln der Werbeplakate erfolgt.

## Patentansprüche

1. Wechselvorrichtung für Werbeplakate, Bilder, Anzeigetafeln o. dgl. in einer runden Werbesäule mit in diesen ausgebildeten Fensterflächen, wobei die Wechselvorrichtung aus einem Hohlkörper mit an ihren beiden gegenüberliegenden Hohlkörperseitenflächen aufgehängten Werbeplakaten, besteht wobei das eine Werbeplakat dem Betrachter abgewandt ist, und wobei der Hohlkörper bzw. Plakatträger in seiner Mittelachse an einem Drehantrieb befestigt ist,
**dadurch gekennzeichnet,**
**dass** die Wechselvorrichtung (100) aus einem elliptischen Hohlkörper (10) besteht, und dass der Drehantrieb (15) auf einem Linearschlitten (16) angeordnet ist, dessen Verschieberichtung durch die Mittelachse der Werbesäule (50) verläuft und dass der Hohlkörper (10) bzw. Plakatträger an seinem einen äußeren Ende (10a) eine Führungsrolle (30) trägt, die in einer Zwangsführung (35) entsprechend der Wandform der Werbesäule (50) abläuft, so dass bei eingeschaltetem Drehantrieb (15) die Führungsrolle (30) an dem Hohlkörper (10) bzw. Plakatträger in ihrer Zwangsführung (35) die Kontur der Werbesäule (50) bei gleichzeitiger Überführung des Linearschlittens (16) zum Ausweichen in Richtung der Mitte der Werbesäule (50) abläuft, wobei nach 90° der Linearschlitten (16) nach außen gezogen wird, so dass nach 180° der Drehpunkt des Hohlkörpers (10) bzw. Plakatträgers in der Ausgangsstellung bei gleichzeitigem Bildwechsel liegt.

2. Wechselvorrichtung für Werbeplakate, Bilder, Anzeigetafeln o. dgl. in einer runden Werbesäule mit in diesen ausgebildeten Fensterflächen, wobei die Wechselvorrichtung aus einem Hohlkörper mit an ihren beiden gegenüberliegenden Hohlkörperseitenflächen aufgehängten Werbeplakaten, besteht wobei das eine Werbeplakat dem Betrachter abgewandt ist, und wobei der Hohlkörper bzw. Plakatträger in seiner Mittelachse an einem Drehantrieb befestigt ist,
**dadurch gekennzeichnet,**
**dass** die Wechselvorrichtung (100) aus einem rechteckförmigen bzw. stabförmigen Hohlkörper (10') besteht, und dass der Drehantrieb (15) auf einem Linearschlitten (16) angeordnet ist, dessen Verschieberichtung durch die Mittelachse der Werbesäule (50) verläuft und dass der Hohlkörper (10') bzw. Plakatträger an seinem einen äußeren Ende (10'a) eine Führungsrolle (30) trägt, die in einer Zwangsführung (35) entsprechend der Wandform der Werbesäule (50) abläuft, so dass bei eingeschaltetem Drehantrieb (15) die Führungsrolle (30) an dem Hohlkörper (10') bzw. Plakatträger in ihrer Zwangsführung (35) die Kontur der Werbesäule (50) bei gleichzeitiger Überführung des Linearschlittens (16) zum Ausweichen in Richtung der Mitte der Werbesäule (50) abläuft, wobei nach 90° der Linearschlitten (16) nach außen gezogen wird, so dass nach 180° der Drehpunkt des Hohlkörpers (10') bzw. Plakatträgers in der Ausgangsstellung bei gleichzeitigem Bildwechsel liegt.

3. Wechselvorrichtung nach einem der Ansprüche 1 und 2,
**dadurch gekennzeichnet,**
**daß** die Hohlkörper (10; 10') aus transparentem oder glasklarem Material bestehen und in ihren Innenräumen (10b) mindestens eine Leuchtquelle aufweisen.

4. Wechselvorrichtung nach einem der Ansprüche 1 bis 3,
**dadurch gekennzeichnet,**
**daß** die die Plakate (20, 21) tragenden Hohlkörperseitenflächen (11, 12) mit Klemmhalterungen oder Hafthalterungen versehen sind.

5. Wechselvorrichtung nach einem der Ansprüche 1 bis 4,
**dadurch gekennzeichnet,**
**daß** der Drehantrieb (15) für den Hohlkörper (10; 10') mit einer Zeitsteuereinrichtung versehen ist.

6. Wechselvorrichtung nach einem der Ansprüche 1 bis 5,
**dadurch gekennzeichnet,**
**daß** der Hohlkörper (10; 10') zwei sich gegenüberliegende Seitenwände aufweist, die als Werbeflächen ausgebildet und mit Werbeaufdrukken oder Informationsaufdrucken versehen sind.

## Claims

1. A device for changing advertising posters, images, advertising panels or the like in a round advertising pillar with window surfaces formed therein, whereby the changing device consists of a hollow body with advertising posters hung on its both opposed hollow body side faces, whereby the one advertising poster is opposite the observer and whereby the hollow body or poster support is fixed in its center axle to a rotative driving gear,
**characterized in**
**that** the changing device (100) consists of an elliptic hollow body (10) and that the rotative driving gear (15) is placed on a linear slide (16), the shifting direction of which passes through the center axle of the advertising column (50) and that the hollow body (10) or the poster support carries at its one outer end (10a) a guide roller (30) which runs in a forced guide (35) according to the wall shape of the advertising column (50) so that, the rotative driving gear (15) being switched-on, the guide roller (30) on the hollow body (10) or poster support runs in its forced guide (35) along the contour of the advertising pillar (50), the linear slide (16) being simultaneously transported for deviating in direction of the middle of the advertising pillar (50), whereby after 90° the linear slide (16) is pulled outwards so that after 180° the pivot of the hollow body (10) or of the poster support is situated in the starting position, whereby the change of image simultaneously takes place.

2. A device for changing advertising posters, images, advertising panels or the like in a round advertising pillar with window surfaces formed therein, whereby the changing device consists of a hollow body with advertising posters hung on its both opposed hollow body side faces, whereby the one advertising poster is opposite the observer and whereby the hollow body or poster support is fixed in its center axle to a rotative driving gear,
**characterized in**
**that** the changing device (100) consists of a rectangular or of a rod-shaped hollow body (10') and that the rotative driving gear (15) is placed on a linear slide (16), the shifting direction of which passes through the center axle of the advertising column (50) and that the hollow body (10') or the poster support carries at its one outer end (10'a) a guide roller (30) which runs in a forced guide (35) according to the wall shape of the advertising column (50) so that, the rotative driving gear (15) being switched-on, the guide roller (30) on the hollow body (10') or poster support runs in its forced guide (35) along the contour of the advertising pillar (50), the linear slide (16) being simultaneously transported for deviating in direction of the middle of the advertising pillar (50), whereby after 90° the linear slide (16) is pulled outwards so that after 180° the pivot of the hollow body (10') or of the poster support is situated in the starting position, whereby the change of image simultaneously takes place.

3. A changing device according to any of the claims 1 and 2,
**characterized in**
**that** the hollow bodies (10 ; 10') are made of transparent or clear material and have in their inner spaces (10b) at least one luminous source.

4. A changing device according to any of the claims 1 to 3,
**characterized in**
**that** the hollow body side faces (11, 12) which carry the posters (20, 21) are provided with clamping supports or with adhesive supports.

5. A changing device according to any of the claims 1 to 4,
**characterized in**
**that** the rotative driving gear (15) for the hollow body (10 ; 10') is provided with a time control device.

6. A changing device according to any of the claims 1 to 5,
**characterized in**
**that** the hollow body (10 ; 10') has two opposed side walls which are configured as advertising surfaces and are provided with advertising prints or information prints.

## Revendications

1. Dispositif changeur pour affiches publicitaires, images, panneaux d'affichage ou équivalent dans une colonne publicitaire ronde avec des surfaces de fenêtre qui y sont configurées, le dispositif changeur étant constitué par un corps creux avec des affiches publicitaires suspendues sur ses deux surfaces latérales opposées de corps creux, l'une des affiches publicitaires étant opposée à la personne qui observe et le corps creux ou le support d'affiches étant fixé dans son axe médian à une commande rotative,
**caractérisé en ce**
**que** le dispositif changeur (100) est constitué par un corps creux elliptique (10) et que la commande rotative (15) est placée sur un coulisseau linéaire (16) dont le sens de déplacement passe par l'axe médian de la colonne publicitaire (50) et que le corps creux (10) ou le support d'affiches porte, à l'une de ses extrémités extérieures (10a), un galet de guidage (30) qui défile dans un guidage forcé (35) conformément à la forme de la paroi de la colonne publicitaire (50) si bien que, lorsque la commande rotative (15) est mise en circuit, le galet de guidage (30) sur le corps creux (10) ou le support d'affiches parcourt, dans son guidage forcé (35), les contours de la colonne publicitaire (50), un transport simultané du coulisseau linéaire (16) ayant lieu pour dévier en direction du milieu de la colonne publicitaire (50), le coulisseau linéaire (16) étant tiré vers l'extérieur après 90° si bien qu'après 180° le point d'appui du corps creux (10) ou du support d'affiches se situe dans la position de départ, un changement d'images ayant simultanément lieu.

2. Dispositif changeur pour affiches publicitaires, images, panneaux d'affichage ou équivalent dans une colonne publicitaire ronde avec des surfaces de fenêtre qui y sont configurées, le dispositif changeur étant constitué par un corps creux avec des affiches publicitaires suspendues sur ses deux surfaces latérales opposées de corps creux, l'une des affiches publicitaires étant opposée à la personne qui observe et le corps creux ou le support d'affiches étant fixé dans son axe médian à une commande rotative,
**caractérisé en ce**
**que** le dispositif changeur (100) est constitué par un corps creux rectangulaire ou en forme de barre (10') et que la commande rotative (15) est placée sur un coulisseau linéaire (16) dont le sens de déplacement passe par l'axe médian de la colonne publicitaire (50) et que le corps creux (10') ou le support d'affiches porte, à l'une de ses extrémités extérieures (10'a), un galet de guidage (30) qui défile dans un guidage forcé (35) conformément à la forme de la paroi de la colonne publicitaire (50) si bien que, lorsque la commande rotative (15) est mise en circuit, le galet de guidage (30) sur le corps creux (10') ou le support d'affiches parcourt, dans son guidage forcé (35), les contours de la colonne publicitaire (50), un transport simultané du coulisseau linéaire (16) ayant lieu pour dévier en direction du milieu de la colonne publicitaire (50), le coulisseau linéaire (16) étant tiré vers l'extérieur après 90° si bien qu'après 180° le point d'appui du corps creux (10') ou du support d'affiches se situe dans la position de départ, un changement d'images ayant simultanément lieu.

3. Dispositif changeur selon l'une des revendications 1 et 2,
**caractérisé en ce**
**que** les corps creux (10 ; 10') sont constitués par une matière transparente ou claire comme le verre et présentent, dans leurs espaces intérieurs (10b), au moins une source lumineuse.

4. Dispositif changeur selon l'une des revendications 1 à 3,
**caractérisé en ce**
**que** les surfaces latérales de corps creux (11, 12) qui portent les affiches (20, 21) sont pourvues de supports de serrage ou de supports adhésifs.

5. Dispositif changeur selon l'une des revendications 1 à 4,
**caractérisé en ce**
**que** la commande rotative (15) pour le corps creux (10 ; 10') est pourvue d'un dispositif de commande par le temps.

6. Dispositif changeur selon l'une des revendications 1 à 5,
**caractérisé en ce**
**que** le corps creux (10 ; 10') présente des faces latérales opposées l'une à l'autre qui sont configurées comme des surfaces publicitaires et qui sont pourvues d'imprimés publicitaires ou d'imprimés d'information.
